# EUROPÄISCHE PATENTSCHRIFT

(11) **EP 1 649 209 B1**
(45) Veröffentlichungstag und Bekanntmachung des Hinweises auf die Patenterteilung: **22.04.2015**
(21) Anmeldenummer: 03817918.0
(22) Anmeldetag: 12.12.2003
(51) Int. Cl.: F21S 2/00, F21V 21/005, F21V 23/06, F21S 8/00

(54) **LEUCHTE FÜR BELEUCHTUNGSZWECKE**
LAMP FOR LIGHTING PURPOSES
LAMPE UTILISEE A DES FINS D'ECLAIRAGE

(30) Priorität: 26.07.2003 DE 20311557 U
(43) Veröffentlichungstag der Anmeldung: 26.04.2006
(73) Patentinhaber: RIDI - Leuchten GmbH, 72417 Jungingen (DE)
(72) Erfinder: Neuhorst, Paul Heinrich, 79292 Pfaffenweiler (DE)
(74) Vertreter: BRP Renaud & Partner mbB Rechtsanwälte Patentanwälte Steuerberater
(86) Internationale Anmeldenummer: PCT/DE2003/004107
(87) Internationale Veröffentlichungsnummer: WO 2005/015077

(56) Entgegenhaltungen:
- EP-A- 0 921 568
- DE-A- 19 853 424
- DE-U- 20 201 822
- DE-U- 20 311 557
- US-A- 4 302 800
- US-A1- 2002 196 623
- PATENT ABSTRACTS OF JAPAN vol. 2002, no. 04, 4. August 2002 (2002-08-04) -& JP 2001 351404 A (KANSAI TLO KK), 21. Dezember 2001 (2001-12-21)
- PATENT ABSTRACTS OF JAPAN vol. 2003, no. 09, 3. September 2003 (2003-09-03) -& JP 2003 141906 A (SEIWA ELECTRIC MFG CO LTD), 16. Mai 2003 (2003-05-16)

## Beschreibung

Die Erfindung betrifft eine Leuchte für Beleuchtungszwecke, mit den Merkmalen des Oberbegriffs des Anspruchs 1.

Unter "Beleuchtungszwecke" ist zu verstehen, dass die erfindungsgemäße Leuchte zur Beleuchtung von Räumen, Teilbereichen von Räumen, Arbeitsplätzen etc. dient und nicht als Signalleuchte.

Leuchten für Beleuchtungszwecke sind in den verschiedensten Ausführungsformen bekannt, und zwar unter Verwendung von Glühlampen, Halogenlampen sowie Entladungslampen wie Leuchtstoffröhren. Der Nachteil bei diesen bekannten Leuchten besteht darin, dass die Schaffung einer sehr individuellen Beleuchtung nicht möglich ist.

Aus der JP 2001-351404 A ist eine Leuchte für Beleuchtungszwecke bekannt, die einzelne Blockelemente weist, in denen jeweils wenigstens ein LED-Element integriert ist, wobei zur Schaffung der Leuchte entweder ein einziges Blockelement vorgesehen ist oder eine Mehrzahl dieser Blockelemente zu einem Leuchtenfeld zusammenfügbar sind.

Davon ausgehend liegt der Erfindung die Aufgabe zugrunde, eine Leuchte für Beleuchtungszwecke zu schaffen, welche sehr individuell gestaltet und eingesetzt werden kann.

Die technische Lösung ist gemäß dem Kennzeichen des Anspruchs 1 zum einen dadurch gekennzeichnet, dass ein Reflektor als massiver, parabolartiger Reflektorblock aus durchsichtigem Kunststoff ausgebildet ist. In diesem Fall wird das Licht in den Reflektorblock eingestrahlt und erfährt an der Grenzfläche eine Totalreflektion in die gewünschte Richtung. Zum anderen weist jedes Blockelement eine separate Stromregelung mit einer entsprechenden Elektronik auf, was die Erzeugung unterschiedlicher Leuchtenfelder vereinfacht.

Der Reflektor kann dabei die unterschiedlichsten Ausformungen besitzen. Beispielsweise kann der Reflektor eine Winkelöffnung von 36° bis 40° besitzen. Auch ein Vollwinkel der Lichtabstrahlung ist denkbar. Ausgegangen wird dabei vorzugsweise immer von dem gleichen Reflektor. Der Abstrahlwinkel des Lichts wird dann durch unterschiedliche Vorsatzlinsen vorgegeben. Auch eine diffuse Lichtabstrahlung ist grundsätzlich möglich.

Dadurch ist eine Leuchte für Beleuchtungszwecke geschaffen, welche sehr individuell gestaltet und eingesetzt werden kann. Die Grundidee besteht in einer Mehrzahl von gleichen oder ähnlichen Blockelementen bzw. Baueinheiten, welche jeweils ein oder mehrere LED- Elemente aufweisen. Diese Beleuchtungsmodule mit den LED-Elementen können sehr individuell zu dem gewünschten Leuchtenfeld miteinander verbunden und gruppiert werden. Dabei sind die Blockelemente in alle möglichen Richtungen durch entsprechende Blockelemente erweiterbar. Die Summe der Lichtstärken der einzelnen LED-Elemente ergibt eine Gesamtlichtstärke, welche für den gewünschten Beleuchtungszweck in der Regel ausreicht. Die Blockelemente können dabei sehr individuell gestaltet werden. Beispielsweise können sie mit unterschiedlich farbigen LED-Elementen bestückt werden, um so Farbeffekte zu erzielen. Auch können die Blockelemente unterschiedlich ausgerichtet sein, um so eine direkte und/oder indirekte Beleuchtung zu erzielen. Insgesamt lassen sich mit dem erfindungsgemäßen Baukastensystem sehr individuelle Leuchtenfelder schaffen, welche nicht nur hinsichtlich der Beleuchtung optimal sind, sondern die auch vom optischen Gesamteindruck her sehr ansprechend sind. Die bevorzugte Ausführungsvariante ist, dass mehrere Beleuchtungsmodule zu einem Leuchtenfeld zusammengesetzt werden. Grundsätzlich ist es aber auch denkbar, dass nur ein einzelnes Beleuchtungsmodul als Leuchte eingesetzt wird.

Die Ausgestaltung der Blockelemente als quaderförmiger Körper hat den Vorteil, dass dadurch preiswerte Blockelemente geschaffen werden können, nämlich Spritzgussteile aus Kunststoff. Diese Spritzgussteile können transparent oder farbig sein. Mehr oder weniger sind sämtliche technischen Realisierungen möglich, welche mit der heutigen Kunststoffspritzgusstechnik erzielbar sind. Die Bauelemente sind dabei vorzugsweise quaderförmig oder plattenförmig ausgebildet.

Wie zuvor bereits erwähnt, kann gemäß der Weiterbildung in Anspruch 2 das Blockelement mit einer Linse ausgestattet sein. Ausgehend von einem fest vorgegebenen Reflektor kann durch entsprechende Vorsatzlinsen der Abstrahlwinkel des Lichtes hin zu kleineren oder hin zu größeren Werten beeinflusst werden. Somit dienen die Linsen der Lenkung, Bündelung, Fokussierung, Streuung sowie Diffussierung des Lichtes. Bei der Linse handelt es sich vor- zugsweise um ein Kunststoffspritzgussteil. Insgesamt ist die Linse so auszubilden, dass sie den gewünschten lichttechnischen Anforderungen hinsichtlich ihrer Ausformung genügt.

Eine erste Alternative in der Ausbildung der Linse schlägt gemäß Anspruch 3 vor, dass die Linse als separates Teil vor dem LED-Element im Blockelement angeordnet ist. Dies kann beispielsweise durch eine Einrastung der Linse im Blockelement erfolgen.

Eine bevorzugte Alternative schlägt Anspruch 4 vor. Sie geht dabei von dem vorerwähnten massiven Reflektorblock aus, welcher an der Öffnungsseite als Linse ausgebildet ist. Dabei kann ein und derselbe Grund-Reflektorblock mit unterschiedlichen Linsenformen ausgebildet sein, je nach dem gewünschten Abstrahlwinkel. Dies lässt sich herstellungstechnisch einfach realisieren, indem im Spritzwerkzeug für den Reflektorblock im Bereich der Linse unterschiedliche Werkzeugeinsätze vorgesehen sind.

Eine weitere Weiterbildung schlägt gemäß Anspruch 5 vor, dass das Blockelement kippbar ist. Durch die Drehbarkeit des Blockes im System kann eine räumlich gezielte Lichtabstrahlung eingestellt werden. Auch ist es durch die Drehbarkeit der Blockelemente im System möglich, auf technisch einfache Weise eine direkte oder indirekte Beleuchtung zu erreichen.

Die Weiterbildung gemäß Anspruch 6 schlägt vor, dass das Blockelement eine Leiterplatte für das LED-Element sowie für elektrische Bauteile aufweist. Dadurch ist eine technisch einfache Möglichkeit geschaffen, um einerseits das LED-Element im Blockelement zu integrieren und zu halten und um andererseits eine Aufnahme für die elektrischen und/oder elektronischen Bauteile zu schaffen. So sind auf der Leiterplatte insbesondere auch die Leiterbahnen für die Stromversorgung sowie elektrische Steckerstifte zum Herstellen der elektrischen Kontaktierung zwischen benachbarten Leiterplatten angeordnet. Die Leiterplatte ist dabei so zugeschnitten, dass sie in die dafür vorgesehene Aussparung im Blockelement passt. Die Befestigung der Leiterplatte kann mit Kunststoffstiften am Blockelement erfolgen. In den Ecken des Blockelements sind korrespondierende Sacklöcher zum Befestigen der Leiterplatte vorgesehen.

Die Weiterbildung gemäß Anspruch 7, dass nämlich benachbarte Blockelemente, beispielsweise deren Leiterplatten, elektrisch miteinander verbindbar sind, hat den Vorteil, dass es nicht notwendig ist, jedes Blockelement mit einer eigenen Stromkabelzuführung zu versehen. Indem die Blockelemente elektrisch miteinander verbunden sind, wird auf diese Weise der Strom von Blockelement zu Blockelement bzw. von Leiterplatte zu Leiterplatte weitergeführt.

Eine konkrete technische Realisierung der elektrischen Verbindung zweier benachbarter Blockelemente schlägt gemäß Anspruch 8 vor, dass die Blockelemente Kontaktstifte sowie Kontaktbuchsen aufweisen. Diese sind dabei derart angeordnet, dass beim Aneinanderfügen zweier Blockelemente die Kontaktstifte in die dazu korrespondierenden Kontaktbuchsen des anderen Blockelements greifen. Dies bringt den Vorteil mit sich, dass beim Zusammenfügen der Blockelemente gleichzeitig auch der elektrische Kontakt zwischen den Blockelementen hergestellt ist.

Die Weiterbildung gemäß Anspruch 9 hat den Vorteil, dass durch die Bohrungen oder Aussparungen in den Blockelementen eine blockübergreifende Stromversorgung möglich ist, um damit entfernt liegende Baugruppen elektrisch mit Strom versorgen zu können. Durch die entsprechenden Bohrungen oder Aussparungen können elektrische Leitungen gelegt werden.

Die Weiterbildung gemäß Anspruch 10 schlägt vor, dass in dem Blockelement ein Kühlkörper integriert ist. Dieser dient der Wärmeabführung.

Bei dem Kühlkörper kann es sich gemäß Anspruch 11 um Kühlrippen handeln. Dabei ist vorzugsweise ein stranggezogenes Profil aus Aluminium vorgesehen, welches die Kühlrippen bildet. Das Kühlelement steht dabei in Kontakt mit der Leiterplatte bzw. mit dem Blockelement oder in direktem Kontakt mit dem LED-Element. Das Kühlelement kann entsprechend der Leiterplatte so zugeschnitten sein, dass es in die dafür vorgesehene Aussparung im Blockelement passt.

Vorzugsweise handelt es sich jedoch bei dem Kühlkörper gemäß der Weiterbildung in Anspruch 12 um metallische Platten, die in den Wandbereichen des Blockelements angeordnet sind. Derartige metallische Platten lassen sich technisch einfach herstellen. Außerdem lassen sie sich einfach in dem Blockelement integrieren. Um eine optimale Wärmeabfuhr zu erzielen, steht dabei das LED-Element vorzugsweise in direktem Kontakt mit einer der Metallplatten, insbesondere mit einer Bodenplatte.

Die Weiterbildung hiervon gemäß Anspruch 13 schlägt einen Kühlkörper vor, welcher sehr großflächig ist und der sich auf technisch einfache Weise herstellen lässt. Die Grundidee besteht darin, dass eine entsprechend dem Querschnittsprofil des Blockelementes rechteckige Basis-Platte vorgesehen ist. An vorzugsweise allen vier Längsseiten dieser Basis-Platte befinden sich einstückig Seiten-Platten, so dass das gesamte Gebilde im Ausgangszustand eine Art Kreuz definiert. Die Seiten-Platten werden dann um 90 hochgeklappt, so dass ein Quader entsteht, der nur im Austrittsbereich des Lichts offen ist, da sich dort keine Platte befindet. Damit ist das gesamte Blockelement bis auf die Austrittsöffnung von einem Kühlmantel umgeben.

Eine Weiterbildung hiervon schlägt gemäß Anspruch 14 Eckelemente vor, mit welchen die benachbarten Seiten-Platten miteinander verbunden sind. Diese Eckelemente weisen vorzugsweise Längsschlitze auf, mit denen sie auf die Ränder der Seiten-Platten aufgeschoben werden können.

Wie zuvor ausgeführt, definieren die Blockelemente ein Leuchtenfeld. Um einen seitlichen Abschluss dieses Leuchtenfeldes zu schaffen, schlägt die Weiterbildung gemäß Anspruch 15 vor, dass an den Blockelementen seitlich Randprofile anordenbar sind. Diese können aus Aluminium oder aus Kunststoff bestehen. Diese Randprofile zur Ausbildung eines Rahmens sind dabei umlaufend um die Leuchte herum angeordnet. Dadurch wird insgesamt ein umlaufender Rahmen geschaffen, um das Blockgebilde in den unterschiedlichsten Konfigurationen seitlich abzuschließen. Die Randprofile können dabei seitlich in entsprechende Ausnehmungen in den Blockelementen eingeschoben oder aufgeklipst werden. Die Oberflächen der Randprofile sind in allen möglichen denkbaren technischen Ausführungen ausführbar. Die Randprofile können zusätzlich auch noch der Stromversorgung bzw. Stromleitung dienen.

Um auf technisch einfache Weise ein Leuchtenfeld zu schaffen, schlägt die Weiterbildung gemäß Anspruch 16 vor, dass zum Zusammenfügen der Blockelemente ein Stecksystem vorgesehen ist. Durch dieses Stecksystem lässt sich auf technisch einfache Weise ein Aufbau des Leuchtenfeldes durchführen.

Eine erste Ausführungsvariante des Stecksystems schlägt Anspruch 17 vor, indem zur Verbindung zweier benachbarter Blockelemente sogenannte Nutensteine vorgesehen sind. Dabei ist gemäß Anspruch 18 vorzugsweise eine Schwalbenschwanzform vorgesehen. Hierbei sind die - vorzugsweise quaderförmigen - Blockelemente vorzugsweise an allen vier Seitenflächen jeweils mit einer Schwalbenschwanznut mit Rastnasen für die Nutensteine ausgebildet. Bei diesen Nutensteinen handelt es sich vorzugsweise um Kunststoffspritzgussteile. Diese sind in die korrespondierenden Schwalbenschwanznuten einander benachbarter Blockelemente einschiebbar. Dadurch ist ein Formschluss geschaffen, so dass zwei benachbarte Blockelemente sicher gehalten und miteinander verbunden sind. Dabei können die Nutensteine sowie die Nuten in den Blockelementen so ausgebildet sein, dass die Blockelemente einen Abstand von etwa 1 bis 2 mm Abstand haben, um so eine Wärmeableitung zu schaffen.

Vorzugsweise sind gemäß der Weiterbildung in Anspruch 19 in dem Verbindungselement elektrische Steckkontakte integriert. Diese Steckkontakte in den Nutensteinen sorgen für die elektrische Verbindung zweier benachbarter Leiterplatten. Diese sind nämlich randseitig mit entsprechenden Steckstiften versehen, auf welche die Steckbuchsen der Nutensteine aufgesteckt werden. Dadurch ist nicht nur auf technisch einfache Weise der elektrische Kontakt zwischen zwei benachbarten Leiterplatten geschaffen, sondern die Nutensteine sind auch fest in der Schwalbenschwanznut gehalten.

Eine zweite, bevorzugte Ausführungsvariante des Stecksystems schlägt Anspruch 20 vor. Die Grundidee besteht in zapfenartigen Verbindungsclips, welche in entsprechende Aufnahmebohrungen in den zu verbindenden Blockelementen einsteckbar sind. Dabei kann es sich um ein Rastsystem handeln. Die Verbindung mittels dieser Verbindungsclips erfolgt dabei entweder durch Kraftschluss oder durch Formschluss. Dadurch ist insgesamt eine technisch einfache Möglichkeit geschaffen, um ein Leuchtenfeld bestehend aus mehreren Blockelementen zu erstellen.

Die Weiterbildung gemäß Anspruch 21 schließlich schlägt vor, dass den LED-Elementen ein Dimmer zugeordnet ist. Jedes Modul verfügt dabei über eine separate Stromregelung. Diese Regelung wird über eine entsprechende Elektronik realisiert. Diese Elektronik befindet sich auf der Platine des LED-Moduls. Als Technik für die Regelung wird vorzugsweise die Pulsweitenmodulation verwendet. Die separate Stromregelung ermöglicht als Schaltungsprinzip die Parallelschaltung. Durch diese Schaltungsart lassen sich die Module bezogen auf die Anzahl nahezu beliebig aneinanderreihen und mit einem einzigen Netzgerät betreiben. Limitierend wirken lediglich die Leistung des Netzgerätes und die Stromfestigkeit der Kontakte. Die Module sind in dieser Schaltungsanordnung dimmbar. Die Dimmung wird ebenfalls über die Pulsweitenmodulation realisiert. Die Stromregelung auf der Platine wird über eine weitere Pulsweitenmodulation in einer niedrigen Frequenz grösser als 100 Hz überlagern. Die Dimmung der Kanäle ist dabei getrennt voneinander möglich. Dieses Dimmerprinzip stellt für sich eine eigenständige Erfindung dar, und zwar unabhängig von den LED-Modulen, Ausführungsbeispiele einer erfindungsgemäßen Leuchte für Beleuchtungsrrvecke werden nachfolgend anhand der Zeichnungen beschrieben. In diesen zeigt:
- Fig. 1: eine Seitenansicht eines Blockelements ;
- Fig. 2: einen Längsschnitt durch das Blockelement in Fig. 1 ;
- Fig. 3: eine Draufsicht auf das Blockelement in Fig. 1 ;
- Fig. 4: die Verbindung zweier Blockelemente als Ausgangspunkt zur Schaffung einer erfindungsgemäßen Leuchte ;
- Fig. 5: eine Seitenansicht einer zweiten Ausführungsform zweier Blockelemente für eine indirekte und eine direkte Beleuchtung;
- Fig. 6: eine weitere Ausführungsform eines Blockelements in einer Seitenansicht;
- Fig. 7: eine weitere, bevorzugte Ausführungsform eines Blockelements in einer perspektivischen Darstellung, wobei mehrere Blockelemente zu einem Leuchtenfeld zusammengefügt sind;
- Fig. 8: einen Längsschnitt durch zusammengefügte Blockelemente sowie eines vierten Blockelements vor dem Zusammenfügen;
- Fig. 9a und 9b: eine Längsschnittdarstellung durch ein Blockelement mit aufgeklipstem Rahmen.

Der Grundbaustein zur Schaffung einer Leuchte 1 für Beleuchtungszwecke, wie sie in Fig. 4 dargestellt ist, wird durch ein Blockelement 2 gebildet, wie es in den Fig. 1 bis 3 dargestellt ist.

Das Blockelement 2 besteht aus einem Spritzgusskörper aus Kunststoff mit einer im Wesentlichen quaderförmigen Grundform. Im Innem des Blockelements 2 ist ein parabelförmiger Reflektor 3 ausgebildet. Dieser ist vorderseitig durch eine Linse 4 zur Schaffung einer vordefinierten Lichtlenkung abgeschlossen. Die Linse 4 vorzugsweise ebenfalls aus einem Kunststoffspritzgussteil kann mittels entsprechender Stifte auf das Blockelement 2 aufgeklipst werden.

Auf der Rückseite des Blockelements 2 ist eine Leiterplatte 5 befestigt, insbesondere ebenfalls mittels Kunststoffstiften aufgeklipst. Zwischen der Leiterplatte 5 und dem Blockelement 2 sind kanalförmige Aussparungen 6 zur Aufnahme von elektrischen Leitungen ausgebildet. Die Leiterplatte 5 dient als Träger von einem LED-Element 7 sowie von Leiterbahnen sowie gegebenenfalls von weiteren elektrischen Bauelementen.

Auf der Leiterplatte 5 befindet sich noch ein Kühlkörper 8 in Form von Kühlrippen aus einem stranggezogenen Profil aus Aluminium.

In den vier Seitenbereichen des Blockelements 2 weist dieses noch schwalbenschwanzförmige Aussparungen 9 auf.

Die Funktionsweise ist wie folgt:
Zur Schaffung der Leuchte 1 werden mehrere Blockelemente 2 zusammengefügt. Zu diesem Zweck sind doppelschwalbenschwanzförmige Verbindungselemente 10 vorgesehen. Diese werden in die Doppel-Aussparung 9 der beiden benachbarten Blockelemente 2 eingeschoben, so dass sich ein Formschluss ergibt. Dies ist in Fig. 4 im Bereich zwischen den beiden Blockelementen 2 erkennbar. In dieser Stellung besitzen die beiden Blockelemente 2 einen Abstand von 1 bis 2 mm.

Die Verbindungselemente 10 sind mit Steckkontakten 11 in Form von Buchsen ausgestattet. Diese werden beim Einführen der Verbindungselemente 10 in die Doppel-Aussparung 9 auf die korrespondierenden elektrischen Steckkontaktstifte der Leiterplatte 5 aufgesteckt. Dadurch ist ein elektrischer Kontakt zwischen den beiden Leiterplatten 5 der beiden Blockelemente 2 hergestellt.

In entsprechender Weise können an die beiden Blockelemente 2 weitere Blockelemente 2 in beliebiger Weise angefügt werden, so dass dadurch insgesamt ein Leuchtenfeld geschaffen wird. Dieses Leuchtenfeld der Leuchte 1 kann dann noch mit Randprofilen 12 versehen werden, wie sie in Fig. 1 erkennbar sind. Diese besitzen ebenfalls ein schwalbenschwanzförmiges Profil und werden in entsprechende schwalbenschwanzförmige Ausnehmungen des Blockelements 2 eingeschoben.

Die Ausführungsform in Fig. 5 entspricht hinsichtlich der Blockelemente 2 im Wesentlichen der Ausführungsform der Blockelemente 2 in den Fig. 1 bis 4. Lediglich die Aufnahmeausnehmungen für die Randprofile 12 sind etwas anders ausgebildet. Diese Darstellung in Fig. 5 zeigt, wie zwei Blockelemente 2 angeordnet werden können. Das linke Blockelement 2 weist mit seinem Reflektor 3 nach oben, während das rechte Blockelement 2 nach unten zeigt. Dadurch ist eine indirekte sowie eine direkte Beleuchtung geschaffen.

Die Ausführungsform des Blockelements 2 in Fig. 6 unterscheidet sich von den bisher beschriebenen Blockelementen 2 im Wesentlichen durch das Randprofil 12. Während bei der Ausführungsform in Fig. 1 das Randprofil 12 plattenförmig ausgebildet und mittels einer Schwalbenschwanzführung in dem Blockelement 2 gehalten ist, handelt es sich bei der Ausführungsform in Fig. 6 um leistenförmige Randprofile 12, welche in korrespondierende Ausnehmungen des Blockelements 2 eingeschoben werden.

Statt der zuvor beschriebenen Stifte sowie Löcher zum Befestigen von Teilen an dem Blockelement 2 können auch Befestigungsleisten sowie dazu korrespondierende Nuten in dem Blockelement 2 vorgesehen sein.

Eine vierte, bevorzugte Ausführungsform ist in den Fig. 7 bis 9 dargestellt. Auch hier sind wieder Blockelemente 2 vorgesehen, welche vom Grundaufbau her den Blockelementen 2 den vorbeschriebenen Ausführungsformen entsprechen. Der Unterschied liegt in fünf konstruktiven Abweichungen:
Zum ersten dienen zur Verbindung zweier benachbarter Blockelemente 2 Verbindungszapfen 13, wie sie in Fig. 8 erkennbar sind. Die zu verbindenden Blockelemente 2 weisen dazu korrespondierende Ausnehmungen auf, in welche die Verbindungszapfen 13 eingeklipst werden. Durch die Rastvorsprünge der Verbindungszapfen 13 entsteht dadurch eine formschlüssige Rastverbindung. In Fig. 8 ist dabei zusätzlich noch erkennbar, dass im rechten 3-er Block das mittlere Blockelement 2 entgegengesetzt ausgerichtet ist.

Zum zweiten weisen die Blockelemente 2 elektrische Kontaktstifte 14 sowie dazu korrespondierende elektrische Kontaktbuchsen 15 auf. Dabei befinden sich die elektrischen Kontaktstifte 14 in den Seitenwänden der Blockelemente 2 und stehen senkrecht ab. Beim Zusammenfügen zweier Blockelemente 2 werden gleichermaßen die elektrischen Kontaktstifte 14 in die elektrischen Kontaktbuchsen 15 des benachbarten Blockelementes 2 hineingesteckt, sodass auf diese Weise der elektrische Kontakt hergestellt ist.

Zum dritten ist hier der Reflektor 3 erfindungsgemäß als massiver, parabolartiger Reflektorblock aus einem durchsichtigen Kunststoffmaterial gebildet. Im Basisbereich des Reflektorblocks befindet sich das LED-Element 7. Die Abstrahlung des Lichts des LED-Elements 7 erfolgt in den Reflektorblock hinein. Im Inneren dieses Reflektorblocks erfolgt dann eine Totalreflektion des Lichtes hin zur Austrittsöffnung. Auch diese Variante ist mit einer Linse 4 ausgestattet. Diese ist jedoch einstückig mit dem Reflektorblock ausgebildet, d.h. zusammen mit dem Reflektorblock in einem einzigen Spritzvorgang geschaffen. Dadurch wird die Überbrückung einer Trennschicht zwischen dem Reflektorblock einerseits und der Linse andererseits vermieden.

Zum vierten ist ein spezieller Kühlkörper 8 aus Metall vorgesehen. Dieser Kühlkörper 8 besteht aus einer rechteckigen Basis-Platte 16, von welcher an den vier Längsseiten jeweils eine einstückig angeformte Seiten-Platte 17 ausgeht. Die Basis-Platte sowie die Seitenplatten 17 bilden dabei im flachgelegten Ausgangszustand eine Art Kreuz. Zur Schaffung des endgültigen Kühlkörpers 8 werden die Seiten-Platten 17 um 90° hochgeklappt, sodass sie einen Würfel bilden, der nur zur Austrittsseite des Lichts hin offen ist. Die benachbarten Seiten-Platten 17 sind durch ein aufgeschobenes Eckelement 18 miteinander verbunden. Das LED-Element 7 steht dabei in direktem Kontakt mit der Basis-Platte 16.

Zum fünften weist diese Ausführungsvariante ein U-förmiges Randprofil 12 auf, welches auf die Seitenwand des Blockelementes 2 aufgeklipst wird, sodass dadurch ein Rahmen geschaffen ist.

## Patentansprüche

1. Leuchte (1) für Beleuchtungszwecke,
- mit einzelnen, quaderförmigen Blockelementen (2), in denen jeweils wenigstens ein LED- Element (7) integriert ist,
- wobei zur Schaffung der Leuchte (1) eine Mehrzahl dieser Blockelemente (2) zu einem Leuchtenfeld zusammenfügbar sind,
- wobei das jeweilige quaderförmige Blockelement (2) bezüglich der stirnseitigen Lichtabstrahlfläche vier senkrecht angrenzende, umlaufende Seitenflächen aufweist, die jeweils mit korrespondierenden Seitenflächen eines benachbarten Blockelements (2) verbindbar sind, und
- wobei die Blockelemente (2) des Leuchtenfelds elektrisch parallel geschaltet sind,
**dadurch gekennzeichnet,**
- **dass** jedes Blockelement (2) eine separate Stromregelung mit einer entsprechenden Elektronik aufweist,
- **dass** in jedem Blockelement (2) ein Reflektor (3) integriert ist, der als massiver, parabolartiger Reflektorblock aus durchsichtigem Kunststoff ausgebildet ist.

2. Leuchte nach Anspruch 1,
**dadurch gekennzeichnet,**
**dass** das Blockelement (2) mit einer Linse (4) ausstattbar ist.

3. Leuchte nach Anspruch 2,
**dadurch gekennzeichnet,**
**dass** die Linse (4) als separates Teil vor dem LED-Element (7) im Blockelement (2) angeordnet ist.

4. Leuchte nach Anspruch 3,
**dadurch gekennzeichnet,**
**dass** die Linse (4) ein einstückig angespritztes Teil des massiven Reflektorblocks ist.

5. Leuchte nach einem der vorhergehenden Ansprüche,
**dadurch gekennzeichnet,**
**dass** das Blockelement (2) kippbar ist.

6. Leuchte nach einem der vorhergehenden Ansprüche,
**dadurch gekennzeichnet,**
**dass** das Blockelement (2) eine Leiterplatte (5) für das LED-Element (7) sowie gegebenenfalls für weitere elektrische Bauteile aufweist.

7. Leuchte nach einem der vorhergehenden Ansprüche,
**dadurch gekennzeichnet,**
**dass** benachbarte Blockelemente (2) elektrisch miteinander verbindbar sind.

8. Leuchte nach Anspruch 7,
**dadurch gekennzeichnet,**
**dass** die Blockelemente (2) miteinander korrespondierende elektrische Kontaktstifte (14) sowie elektrische Kontaktbuchsen (15) aufweisen, so dass beim Aneinanderfügen zweier Blockelemente (2) der elektrische Kontakt zwischen den beiden Blockelementen (2) hergestellt ist.

9. Leuchte nach einem der vorhergehenden Ansprüche,
**dadurch gekennzeichnet,**
**dass** das Blockelement (2) Bohrungen oder Aussparungen (6) für elektrische Leitungen aufweist.

10. Leuchte nach einem der vorhergehenden Ansprüche,
**dadurch gekennzeichnet,**
**dass** in dem Blockelement (2) ein Kühlkörper (8) integriert ist.

11. Leuchte nach Anspruch 10,
**dadurch gekennzeichnet,**
**dass** das Blockelement (2) Kühlrippen aufweist.

12. Leuchte nach Anspruch 10,
**dadurch gekennzeichnet,**
**dass** das Blockelement (2) als Kühlkörper (8) wenigstens eine, insbesondere mehrere metallische Platten aufweist, welche - außer in der Austrittsöffnung des Lichts - in den Wandbereichen des Blockelements (2) angeordnet sind.

13. Leuchte nach Anspruch 12,
**dadurch gekennzeichnet,**
**dass** eine rechteckige Basis-Platte (16) vorgesehen ist und dass an wenigstens einer Längsseite dieser Basis-Platte (16) eine um etwa 90° hochgeklappte Seiten-Platte (17) einstückig angeformt ist.

14. Leuchte nach Anspruch 13,
**dadurch gekennzeichnet,**
**dass** benachbarte Seiten-Platten (17) durch ein aufgeschobenes Eckelement (18) miteinander verbunden sind.

15. Leuchte nach einem der vorhergehenden Ansprüche,
**dadurch gekennzeichnet,**
**dass** an den Blockelementen (2) seitlich Randprofile (12) anordenbar sind.

16. Leuchte nach einem der vorhergehenden Ansprüche,
**dadurch gekennzeichnet,**
**dass** zum Zusammenfügen der Blockelemente (2) ein Stecksystem vorgesehen ist.

17. Leuchte nach Anspruch 16,
**dadurch gekennzeichnet,**
**dass** die Blockelemente (2) in den Seitenflächen hinterschnittene Aussparungen (9) aufweisen und dass in die Doppel-Aussparung (9) aneinandergefügter Blockelemente (2) ein separates Verbindungselement (10) zur Schaffung eines Formschlusses einschiebbar ist.

18. Leuchte nach Anspruch 17,
**dadurch gekennzeichnet,**
**dass** eine Schwalbenschwanzform vorgesehen ist.

19. Leuchte nach Anspruch 17 oder 18,
**dadurch gekennzeichnet,**
**dass** in dem Verbindungselement (10) elektrische Steckkontakte (11) integriert sind.

20. Leuchte nach Anspruch 16,
**dadurch gekennzeichnet,**
**dass** Verbindungszapfen (13) vorgesehen sind, welche in einander benachbarte, korrespondierende Bohrungen in den miteinander zu verbindenden Blockelementen (2) einsteckbar sind.

21. Leuchte nach einem der vorhergehenden Ansprüche,
**dadurch gekennzeichnet,**
**dass** den LED-Elementen (7) ein Dimmer zugeordnet ist.

## Claims

1. A lamp (1) for illumination purposes,
- having individual, cuboidal block elements (2), in which at least one LED element (7) is integrated in each case,
- wherein, to create the lamp (1), a plurality of these block elements (2) can be joined together to form a lamp field,
- wherein the respective cuboidal block element (2) has four perpendicularly bordering peripheral side surfaces with respect to the end-face light emission area, which can be connected to corresponding side surfaces of an adjacent block element (2) in each case, and
- wherein the block elements (2) of the lamp field are electrically connected in parallel,
**characterised**
- **in that** each block element (2) has separate current regulation with corresponding electronics,
- **in that** a reflector (3) is integrated in each block element (2), which is constructed as a solid, parabola-like reflector block made from transparent plastic.

2. The lamp according to claim 1,
**characterised**
**in that** the block element (2) can be equipped with a lens (4).

3. The lamp according to claim 2,
**characterised**
**in that** the lens (4) is arranged as a separate part upstream of the LED element (7) in the block element (2).

4. The lamp according to claim 3,
**characterised**
**in that** the lens (4) is a one-piece injection-moulded part of the solid reflector block.

5. The lamp according to one of the preceding claims,
**characterised**
**in that** the block element (2) can be tilted.

6. The lamp according to one of the preceding claims,
**characterised**
**in that** the block element (2) has a printed circuit board (5) for the LED element (7) and also for further electrical components, if appropriate.

7. The lamp according to one of the preceding claims,
**characterised**
**in that** adjacent block elements (2) can be electrically connected to one another.

8. The lamp according to claim 7,
**characterised**
**in that** the block elements (2) have electrical contact pins (14) and electrical contact bushings (15) that correspond to one another, so that when two block elements (2) are joined together, the electrical contact between the two block elements (2) is produced.

9. The lamp according to one of the preceding claims,
**characterised**
**in that** the block element (2) has bores or recesses (6) for electrical lines.

10. The lamp according to one of the preceding claims,
**characterised**
**in that** a heat sink (8) is integrated in the block element (2).

11. The lamp according to claim 10,
**characterised**
**in that** the block element (2) has cooling ribs.

12. The lamp according to claim 10,
**characterised**
**in that** the block element (2) has at least one, in particular a plurality of metallic plates as heat sink (8), which are arranged in the wall regions of the block element (2) - except in the exit aperture of the light.

13. The lamp according to claim 12,
**characterised**
**in that** a rectangular base plate (16) is provided and in that a side plate (17) folded upwards by approximately 90° is formed integrally on at least one longitudinal side of this base plate (16).

14. The lamp according to claim 13,
**characterised**
**in that** adjacent side plates (17) are connected to one another by means of a corner element (18), which is pushed on.

15. The lamp according to one of the preceding claims,
**characterised**
**in that** edge profiles (12) can be arranged laterally on the block elements (2).

16. The lamp according to one of the preceding claims,
**characterised**
**in that** a plug-on system is provided for joining the block elements (2).

17. The lamp according to claim 16,
**characterised**
**in that** the block elements (2) have recesses (9) undercut in the side faces and in that a separate connecting element (10) for creating a positive fit can be pushed into the double recess (9) of block elements (2) that have been joined together.

18. The lamp according to claim 17,
**characterised**
**in that** a dovetail shape is provided.

19. The lamp according to claim 17 or 18,
**characterised**
**in that** electrical plug contacts (11) are integrated in the connecting element (10).

20. The lamp according to claim 16,
**characterised**
**in that** connecting pins (13) are provided, which can be plugged into mutually adjacent corresponding bores in the block elements (2) to be connected to one another.

21. The lamp according to one of the preceding claims,
**characterised**
**in that** a dimmer is assigned to the LED elements (7).

## Revendications

1. Lampe (1) pour des besoins d'éclairage,
- avec des éléments de bloc (2) individuels parallélépipédiques dans lesquels respectivement au moins un élément de DEL (7) est intégré,
- dans laquelle, pour la formation de la lampe (1), une pluralité de ces éléments de bloc (2) peuvent être assemblés pour donner une zone d'éclairage,
- dans laquelle l'élément de bloc parallélépipédique (2) respectif présente, par rapport à la surface d'émission de lumière du côté frontal, quatre surfaces latérales périphériques perpendiculairement adjacentes qui peuvent être respectivement connectées à des surfaces latérales correspondantes d'un élément de bloc (2) voisin, et
- les éléments de bloc (2) de la zone d'éclairage étant montés électriquement en parallèle,
**caractérisée**
- **en ce que** chaque élément de bloc (2) présente une régulation distincte du courant avec une électronique correspondante,
- **en ce qu'**un réflecteur (3) est intégré dans chaque élément de bloc (2), lequel est réalisé en tant que bloc de réflexion massif semblable à une parabole en plastique transparent.

2. Lampe selon la revendication 1,
**caractérisée en ce**
**que** l'élément de bloc (2) peut être équipé d'une lentille (4).

3. Lampe selon la revendication 2,
**caractérisée en ce**
**que** la lentille (4) est disposée en tant que pièce séparée devant l'élément de DEL (7) dans l'élément de bloc (2).

4. Lampe selon la revendication 3,
**caractérisée en ce**
**que** la lentille (4) est une pièce moulée d'une seule pièce du bloc de réflexion massif.

5. Lampe selon l'une des revendications précédentes,
**caractérisée en ce**
**que** l'élément de bloc (2) peut être basculé.

6. Lampe selon l'une des revendications précédentes,
**caractérisée en ce**
**que** l'élément de bloc (2) présente une carte de circuits imprimés (5) pour l'élément de DEL (7) ainsi que pour d'autres composants électriques le cas échéant.

7. Lampe selon l'une des revendications précédentes,
**caractérisée en ce**
**que** des éléments de bloc (2) voisins peuvent être connectés électriquement ensemble.

8. Lampe selon la revendication 7,
**caractérisée en ce**
**que** les éléments de bloc (2) présentent des fiches de contact (14) électriques correspondant les unes aux autres ainsi que des douilles de contact électriques (15), de sorte que lors de l'assemblage de deux éléments de bloc (2), le contact électrique est établi entre les deux éléments de bloc (2).

9. Lampe selon l'une des revendications précédentes,
**caractérisée en ce**
**que** l'élément de bloc (2) présente des perçages ou évidements (6) pour des lignes électriques.

10. Lampe selon l'une des revendications précédentes,
**caractérisée en ce**
**qu'**un corps de refroidissement (8) est intégré dans l'élément de bloc (2).

11. Lampe selon la revendication 10,
**caractérisée en ce**
**que** l'élément de bloc (2) présente des ailettes de refroidissement.

12. Lampe selon la revendication 10,
**caractérisée en ce**
**que** l'élément de bloc (2) présente, en tant que corps de refroidissement (8), au moins une plaque métallique, en particulier plusieurs plaques métalliques, lesquelles sont disposées - à l'exception de l'ouverture de sortie de la lumière - dans les zones de paroi de l'élément de bloc (2).

13. Lampe selon la revendication 12,
**caractérisée en ce**
**que** l'on prévoit une plaque de base (16) rectangulaire et en ce qu'une plaque latérale (17) repliée vers le haut d'environ 90° est moulée d'une seule pièce sur au moins un côté longitudinal de cette plaque de base (16).

14. Lampe selon la revendication 13,
**caractérisée en ce**
**que** des plaques latérales (17) voisines sont reliées ensemble grâce à un élément de coin (18) glissé dessus.

15. Lampe selon l'une des revendications précédentes,
**caractérisée en ce**
**que** des profils de bord (12) peuvent être disposés latéralement sur les éléments de bloc (2).

16. Lampe selon l'une des revendications précédentes,
**caractérisée en ce**
**qu'**un système d'enfichage est prévu pour l'assemblage des éléments de bloc (2).

17. Lampe selon la revendication 16,
**caractérisée en ce**
**que** les éléments de bloc (2) présentent, dans les surfaces latérales, des évidements (9) contre-dépouillés et en ce qu'un élément de connexion (10) distinct peut être inséré dans le double-évidement (9) d'éléments de bloc (2) assemblés pour créer une fermeture par conjugaison de formes.

18. Lampe selon la revendication 17,
**caractérisée en ce**
**que** l'on prévoit une forme en queue d'aronde.

19. Lampe selon la revendication 17 ou 18,
**caractérisée en ce**
**que** des contacts électriques enfichables (11) sont intégrés dans l'élément de connexion (10).

20. Lampe selon la revendication 16,
**caractérisée en ce**
**que** des tenons d'assemblage (13) sont prévus, lesquels peuvent être enfichés dans des perçages correspondants voisins les uns des autres dans les éléments de bloc (2) à connecter.

21. Lampe selon l'une des revendications précédentes,
**caractérisée en ce**
**qu'**un variateur est associé aux éléments de DEL (7).
